# EUROPÄISCHE PATENTSCHRIFT

(11) **EP 3 604 646 B1**
(45) Veröffentlichungstag und Bekanntmachung des Hinweises auf die Patenterteilung: **04.10.2023**
(21) Anmeldenummer: 19189534.1
(22) Anmeldetag: 01.08.2019
(51) Int. Cl.: D01H 5/86

(54) **STRECKWERKEINHEIT**
DRAWING FRAME UNIT
UNITÉ DE BANC D'ÉTIRAGE

(30) Priorität: 03.08.2018 DE 102018006100
(43) Veröffentlichungstag der Anmeldung: 05.02.2020
(73) Patentinhaber: Saurer Spinning Solutions GmbH & Co. KG, 52531 Übach-Palenberg (DE)
(72) Erfinder: Seshayer, Chandrassekaran, 52134 Herzogenrath (DE); Korn, Michael, 70372 Stuttgart (DE); Schiffers, Philipp, 41812 Erkelenz (DE); Siewert, Ralf, 41366 Schwalmtal (DE); Peuker, Heinz-Josef, 41844 Wegberg (DE); Günther, Karoline, 41236 Mönchengladbach (DE)
(74) Vertreter: Morgenthum-Neurode, Mirko

(56) Entgegenhaltungen:
- EP-A2- 0 635 590
- EP-A2- 0 863 233
- EP-A2- 0 887 448
- WO-A1-02/38842
- WO-A1-2005/113872

## Beschreibung

Die Erfindung betrifft eine Streckwerkeinheit für ein Streckwerk einer Spinnmaschine, insbesondere für eine Luftspinnmaschine, wobei die Streckwerkeinheit entlang einer Faserbandtransportrichtung eine erste Oberwalze und eine dazu beabstandete zweite Oberwalze aufweist, die zum Verstrecken eines von der ersten zu der zweiten Oberwalze transportierten Faserbands im Zusammenwirken mit entsprechend zugeordneten Unterwalzen vorgesehen sind, wobei sich die jeweilige Rotationsachse der ersten und zweiten Oberwalze quer zu der Faserbandtransportrichtung erstreckt. Ferner betrifft die vorliegende Erfindung ein solches Streckwerk.

Üblicherweise ermöglicht ein Streckwerk beim Spinnprozess bspw. mittels einer Ringspinnmaschine oder einer Luftspinnmaschine mit definierten Produktionsgeschwindigkeiten ein Faserband zu erzeugen, welches auf Endfeinheit verzogen ist. Bei dem Luftspinnen handelt es sich um ein mittlerweile neben den bekannten Spinnverfahren, wie das Ringspinnen, Verdichtungsspinnen und Rotorspinnen etabliertes Spinnverfahren, bei dem durch den kontrollierten Einsatz von Luftströmung in einer Luftspinneinheit ein Garn gesponnen werden kann. Das Streckwerk ist bei der Spinnmaschine im Allgemeinen der Spinneinheit, beispielsweise bei der Luftspinnmaschine der Luftspinneinheit, in Fasertransportrichtung vorgeschaltet. Ein solches Streckwerk ist beispielsweise aus dem Dokument EP 2 865 792 A1 bekannt. An dem durch ein Ausgangswalzenpaar gebildeten Ende des Streckwerks gelangt das verzogene Faserband bei der Luftspinnmaschine durch einen Düsenblock der nachgeordneten Luftspinneinheit zu einer Einlassöffnung einer, der Luftspinneinheit zugeordneten hohlen Spinnspindel. Die freien Enden des Faserbandes werden beim Eintritt in die Spinnspindel durch einen gerichteten, um einen kegelig ausgebildeten Spindelkopf umlaufenden Luftstrom geschlungen und wickeln sich dabei während des Einziehens des Fadens in die Spindel spiralförmig um die Kernfasern. Die Kernfasern bilden gemeinsam mit den sogenannten Umwindefasern, die spiralförmig um die Kernfasern herumgewickelt sind, das luftgesponnene Garn.

Wesentlich für die Qualität des so gewonnenen Garns ist eine Gleichmäßigkeit des zur Herstellung des Garns verwendeten Faserbandes. Von besonderer Bedeutung ist dabei eine zuverlässige Parallelisierung der Fasern des Faserbandes. Die üblicherweise in einem Streckwerk vorhandenen, hintereinanderliegend angeordneten mehreren Walzenpaare, jeweils bestehend aus einer Unterwalze und einer Oberwalze, dienen zum Verstrecken sowie zum Transport des Faserbandes in Richtung der Einlassöffnung der hohlen Spinnspindel, wobei die Umfangsgeschwindigkeit der Walzenpaare in Transportrichtung des Faserbands zunimmt, um einen definierten Verzug zu erreichen. Insbesondere die hohen Rotationsgeschwindigkeiten des Ausgangswalzenpaares des Streckwerks erzeugen, wie in Fig. 1 schematisch beispielhaft gezeigt, im Zwickelbereich des Ausgangswalzenpaares, das durch eine in eine Rotationsrichtung OR rotierbare Oberwalze 4 und eine in eine dazu gegenläufige Rotationsrichtung UR rotierbare Unterwalze 5 zum Faserbandtransport in Faserbandtransportrichtung R ausgebildet ist, Luftströmungen wie Schleppströmungen S und aus dem Zwickelbereich seitlich herausführende Strömungen HS. Solche Strömungen S, HS können zur Folge haben, dass einzelne verstreckte Fasern aus dem Faserband abgelenkt oder teilweise sogar aus dem Faserband herausgelöst werden, was in der Folge die Faserbandqualität und damit auch die Garngleichmäßigkeit, im Allgemeinen die Garnqualität negativ beeinträchtigt. Der Einfluss der Luftströmungen auf die Qualität nimmt dabei mit steigernder Rotationsgeschwindigkeit des Ausgangswalzenpaares 4, 5 und damit auch ausgeprägteren Luftströmungen S, HS zu.

Die Druckschrift WO 2005/113872 A1 offenbart eine Streckwerkseinheit gemäß des Oberbegriffes des unabhängigen Vorrichtungsanspruchs.

Mit der vorliegenden Erfindung soll insbesondere eine Streckwerkeinheit für ein Streckwerk einer Spinnmaschine, beispielsweise einer Luftspinnmaschine, bereitgestellt werden, mittels welcher eine aufgrund einer rotationsbedingten Luftströmung eines Walzenpaares verursachte Faserablenkung aus dem Faserband minimierbar ist.

Die vorliegende Erfindung schlägt dazu eine Streckwerkseinheit vor, welche entlang einer Faserbandtransportrichtung eine erste Oberwalze und eine dazu beabstandete zweite Oberwalze aufweist, die zum Verstrecken eines von der ersten zu der zweiten Oberwalze transportierten Faserbands im Zusammenwirken mit entsprechend zugeordneten Unterwalzen vorgesehen sind, wobei sich die jeweilige Rotationsachse der ersten und zweiten Oberwalze quer zu der Faserbandtransportrichtung erstreckt.

Die vorliegende Erfindung zeichnet sich dadurch aus, dass ein mit Unterdruck beaufschlagbarer Riemchenkäfig zwischen der ersten Oberwalze und der zweiten Oberwalze zum umlaufenden Führen eines luftdurchlässigen Riemchens gemeinsam um den Riemchenkäfig und eine Riemchenoberwalze angeordnet ist. Die Riemchenoberwalze kann dabei durch die erste Oberwalze oder eine dem Riemchenkäfig zugeordnete dritte Oberwalze ausgebildet sein, die hinsichtlich des zu transportierenden Faserbandes auf derselben Seite wie die erste und zweite Oberwalze angeordnet ist. Der Riemchenkäfig weist wenigstens eine mit Unterdruck beaufschlagbare Durchgangsöffnung zum Saugluftbeaufschlagen des zwischen der ersten und zweiten Oberwalze verlaufenden Faserbandes über das luftdurchlässige Riemchen auf.

Vorteilhafte Weiterbildungen der Erfindung sind in den Unteransprüchen angegeben.

Mit der vorgeschlagenen Erfindung kann auf einfache Weise sichergestellt werden, dass die ansonsten im Zwickelbereich wegen der Schleppströmungen und/oder herausführenden Strömungen aus dem Faserband heraustretenden Fasern im Faserband verbleiben und mit dem Faserband in Faserbandtransportrichtung mitgeführt werden können. Dadurch kann eine besonders hohe Qualität des Faserbandes, eine verbesserte Garngleichmäßigkeit und damit die Möglichkeit zur Herstellung eines qualitativ verbesserten Garns gewährleistet werden.

Nach einer bevorzugten Ausführungsform weist die Durchgangsöffnung entlang der Faserbandtransportrichtung einen geringeren Abstand zu der zweiten Oberwalze als zu der Riemchenoberwalze auf. Die der zweiten Oberwalze nahe Anordnung begünstigt den Effekt des Zusammenhaltes der Fasern im Faserband im Zwickelbereich des nachgeschalten Walzenpaares.

In weiter bevorzugter Ausführung ist die Durchgangsöffnung nahe oder in einen Zwickelbereich zwischen der Oberwalze und dem Faserband anzuordnen, um den Schleppströmungen und den herausführenden Strömungen unmittelbar mit einer durch Saugluftbeaufschlagung bewirkten Gegenkraft entgegenwirken zu können. Diese bevorzugte Anordnung wirkt sich weiter vorteilhaft auf den Zusammenhalt der Fasern im Faserband im Zwickelbereich aus.

Vorzugsweise ist die Durchgangsöffnung an einem der zweiten Oberwalze gegenüberliegenden Ende des Riemchenkäfigs ausgebildet. Dadurch kann eine der zweiten Oberwalze naheste Anordnung ermöglicht werden.

Weiterhin bevorzugt ist die Durchgangsöffnung als ein sich quer zu der Faserbandtransportrichtung erstreckendes Langloch ausgebildet. Der mit Saugluft beaufschlagbare Bereich des Faserbandes kann in einer quer zu der Faserbandtransportrichtung verlaufenden Richtung vergrößert werden, wodurch ein weiter verbesserter Zusammenhalt der Fasern im Faserband im Zwickelbereich erreicht werden kann.

Gemäß einer weiteren bevorzugten Ausführungsform kann der Riemchenkäfig mehr als eine Durchgangsöffnung aufweisen. So können die Durchgangsöffnungen in ihrer jeweiligen Dimension sowie dem Faserband gegenüberliegenden Anordnung bedarfsgerecht ausgewählt und vorgesehen sein, um eine weitere Verbesserung des Zusammenhalts der Fasern im Faserband im Zwickelbereich zu gewährleisten.

In bevorzugter Weise ist die Durchgangsöffnung angeordnet, dem Faserband zwischen seinen gegenüberliegenden Randseiten gegenüberzuliegen. Dadurch kann ein zu der Faserbandmitte gerichteter Saugstrom über das luftdurchlässige Riemchen auf das Faserband einwirken, wodurch der Zusammenhalt der Fasern, insbesondere der randseitigen Fasern, im Faserband im Zwickelbereich weiter verbessert werden kann.

Erfindungsgemäß ist die Durchgansöffnung mittelbar mit dem Riemchenkäfig gekoppelt. Diese mittelbare Kopplung ist gegeben, wenn die Durchgangsöffnung durch ein Mittel ausgebildet ist, welches an den Riemchenkäfig anbindbar und mit Unterdruck direkt beaufschlagbar ist.

Nach einer weiteren bevorzugten Ausführungsform bildet die zweite Oberwalze eine Ausgangsoberwalze für das die Streckwerkeinheit umfassende Streckwerk aus. Der mit Unterdruck beaufschlagbare Riemchenkäfig gelangt folglich in einem Hauptverzugsfeld des Streckwerkes zur Anordnung. Dadurch kann der Zusammenhalt der Fasern im Faserband unmittelbar vor dem Austritt des Faserbandes aus dem Streckwerk und dem Übergang beispielsweise in eine entlang der Fasertransportrichtung nachgeschaltete Spinneinheit zuverlässig gewährleistet werden.

Alternativ oder zusätzlich ist es denkbar, dass der mit Unterdruck beaufschlagbare Riemchenkäfig in einem Vorverzugsfeld, welches dem Hauptverzugsfeld in Faserbandtransportrichtung vorgeschaltet ist, angeordnet wird, um bereits an dieser Stelle den Zusammenhalt der Fasern im Faserband im Zwickelbereich eines in Faserbandtransportrichtung dem Ausgangswalzenpaar vorgeschalteten Walzenpaares sicherzustellen. Bereits die bevorzugte alternative Anordnung begünstigt eine Verbesserung der Qualität des Faserbands im Vergleich zu einem vorbekannten Streckwerk. Die zusätzliche Anordnung wirkt sich weiterhin vorteilhaft dadurch aus, dass entlang der Faserbandtransportrichtung annähernd über die gesamte Länge des Streckwerkes ein Zusammenhalt der Fasern im Faserband in jeweiligen Zwickelbereichen von dem Streckwerk zugehörigen Walzenpaaren ermöglicht wird.

Nach einem weiteren Aspekt der vorliegenden Erfindung wird ein Streckwerk für eine Spinnmaschine, insbesondere eine Luftspinnmaschine, bereitgestellt, welches ein erstes Walzenpaar umfassend eine erste Oberwalze und eine erste Unterwalze und ein zweites Walzenpaar ausgebildet durch eine zweite Oberwalze und eine zweite Unterwalze aufweist. Das erste und zweite Walzenpaar sind entlang einer Faserbandtransportrichtung zueinander beabstandet und zum Verstrecken eines von dem ersten zu dem zweiten Walzenpaar transportierten Faserbandes vorgesehen. Die jeweiligen Rotationsachsen des ersten und zweiten Walzenpaares, also die Rotationsachsen der zugeordneten Unter- und Oberwalzen, erstrecken sich quer zu der Faserbandtransportrichtung.

Das Streckwerk zeichnet sich dadurch aus, dass ein mit Unterdruck beaufschlagbarer Riemchenkäfig zwischen dem ersten Walzenpaar und dem zweiten Walzenpaar zum umlaufenden Führen eines luftdurchlässigen Riemchens gemeinsam um den Riemchenkäfig und eine Riemchenoberwalze angeordnet ist, wobei die Riemchenoberwalze durch die erste Oberwalze des in Faserbandtransportrichtung stromaufwärts angeordneten, also vorgeschalteten, ersten Walzenpaares oder eine dem Riemchenkäfig zugeordnete dritte Oberwalze ausgebildet ist, welche hinsichtlich des zu transportierenden Faserbands auf derselben Seite wie die erste und zweite Oberwalze zwischen denselbigen angeordnet ist. Der Riemchenkäfig weist wenigstens eine mit Unterdruck beaufschlagbare Durchgangsöffnung zum Saugluftbeaufschlagen des zwischen dem ersten Walzenpaar und dem zweiten Walzenpaar verlaufenden Faserbandes über das luftdurchlässige Riemchen auf.

Nach einer bevorzugten Ausführungsform bilden die Riemchenoberwalze, die erste und zweite Oberwalze sowie der Riemchenkäfig eine Streckwerkeinheit nach einer der vorstehend beschriebenen Ausführungsformen aus.

Mit solch einem Streckwerk lassen sich die selben, wie vorstehend bereits ausgeführten Vorteile erreichen.

Gemäß einem weiteren Aspekt der vorliegenden Erfindung wird vorgeschlagen, eine Faserband-Verdichtungseinrichtung zu verwenden, welche zum Verdichten eines eine Ausgangsoberwalze eines Streckwerks passierenden, verstreckten Faserbandes in einem Streckwerk vorgesehen ist, wobei die Faserband-Verdichtungseinrichtung ein mit Unterdruck beaufschlagbaren Riemchenkäfig zum umlaufenden Führen eines luftdurchlässigen Riemchens gemeinsam um eine Riemchenoberwalze und den Riemchenkäfig aufweist, welcher wenigstens eine mit Unterdruck beaufschlagbare Durchgangsöffnung hat.

Die Verwendung zeichnet sich dadurch aus, dass die Faserband-Verdichtungseinrichtung zwischen einem ersten Walzenpaar und einem zweiten Walzenpaar des Streckwerks derart angeordnet ist, dass der Riemchenkäfig das luftdurchlässige Riemchen gemeinsam um die Riemchenoberwalze und den Riemchenkäfig führt, wobei die Riemchenoberwalze durch die erste Oberwalze des in Fasertransportrichtung stromaufwärts angeordneten ersten Walzenpaares oder eine dem Riemchenkäfig zugeordnete dritte Oberwalze ausgebildet ist, welche hinsichtlich des zu transportierenden Faserbands auf derselben Seite wie die Oberwalzen des ersten und zweiten Walzenpaares angeordnet ist. Die Durchgangsöffnung ist zum Saugluftbeaufschlagen eines zwischen den zwei zueinander beabstandeten Walzenpaaren verlaufenden Faserbandes über das luftdurchlässige Riemchen angeordnet.

Nach einer bevorzugten Ausführungsform bilden die Riemchenoberwalze, die erste und zweite Oberwalze sowie der Riemchenkäfig eine Streckwerkeinheit nach einer der vorstehend beschriebenen Ausführungsformen aus.

Mit solch einer Verwendung einer Faserband-Verdichtungseinrichtung lassen sich die selben, wie vorstehend bereits ausgeführten Vorteile erreichen.

Die vorstehend beschriebenen bevorzugten Ausführungsformen sind insbesondere für eine Luftspinnmaschine vorteilhaft. Die vorstehend beschriebenen bevorzugten Ausführungsformen können jedenfalls auch in anderen Spinnmaschinentypen wie bspw. Ringspinnmaschinen, Flyer, Kompaktspinnmaschinen, Sirospinnmaschinen und andere eingesetzt werden.

Die Erfindung wird nachfolgend anhand in den Zeichnungen dargestellter Ausführungsbeispiele näher erläutert.

Es zeigt:
- Fig. 1: eine schematische Darstellung von auftretenden Luftströmungen eines rotierenden Walzenpaares nach dem Stand der Technik;
- Fig. 2: eine schematische Darstellung einer Streckwerkeinheit nach einem ersten Ausführungsbeispiel; und
- Fig. 3: eine schematische Darstellung eines Streckwerks umfassend eine in Figur 1 gezeigte Streckwerkeinheit.

In der nachfolgenden Beschreibung von Ausführungsbeispielen werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Fig. 2 zeigt eine schematische seitliche Darstellung einer Streckwerkeinheit 1 nach einem Ausführungsbeispiel. Die Streckwerkeinheit 1 weist entlang einer Faserbandtransportrichtung Reine erste Oberwalze 2 und eine dazu beabstandete zweite Oberwalze 4 auf. Die erste 2 und zweite Oberwalze 4 sind zum Verstrecken eines von der ersten zu der zweiten Oberwalze in Faserbandtransportrichtung R transportierten Faserbands im Zusammenwirken mit entsprechend zugeordneten Unterwalzen 3, 5 vorgesehen (Fig. 3). Die jeweilige Rotationsachse 2R, 4R der beiden Oberwalzen 2, 4 erstreckt sich quer zu der Faserbandtransportrichtung R. Eine Ausbildung und Anordnung solcher sogenannten Streckwerkoberwalzen ist üblich und bildet nicht den Kern dieser Erfindung, weswegen auf eine detaillierte Beschreibung verzichtet wird.

Zwischen der ersten Oberwalze 2 und der zweiten Oberwalze 4 ist ein mit Unterdruck beaufschlagbarer Riemchenkäfig 8 zum umlaufenden Führen eines luftdurchlässigen Riemchens 10 gemeinsam um den Riemchenkäfig 8 und eine Riemchenoberwalze 6 angeordnet, die durch eine dem Riemchenkäfig 8 zugeordnete, nach diesem Ausführungsbeispiel in dem Riemchenkäfig 8 angeordnete dritte Oberwalze 6 ausgebildet ist. Die Riemchenoberwalze 6 ist hinsichtlich des in Faserbandtransportrichtung zu transportierenden Faserbands auf derselben Seite wie die erste 2 und zweite Oberwalze 4 angeordnet. Alternativ dazu kann die Riemchenoberwalze nach einem Ausführungsbeispiel durch die erste Oberwalze 2 ausgebildet sein, womit das luftdurchlässige Riemchen 10 somit die erste Oberwalze 2 umläuft.

Der Riemchenkäfig 8 weist wenigstens eine mit Unterdruck beaufschlagbare Durchgangsöffnung 12 zum Saugluftbeaufschlagen des zwischen der ersten 2 und zweiten Oberwalze 4 verlaufenden Faserbandes über das luftdurchlässige Riemchen 10 auf. Die Durchgangsöffnung 12 ist dem Faserband gegenüberliegend an dem Riemchenkäfig 8 angeordnet und an eine nicht dargestellte Unterdruckquelle mittelbar über den Riemchenkäfig 8 oder unmittelbar angeschlossen. Dazu kann die Durchgangsöffnung 12 mit einem mit dem Riemchenkäfig 8 ausgebildeten Unterdrucckanal oder mit einem externen, zu der Durchgangsöffnung 12 führenden Unterdruckkanal gekoppelt sein. Die Durchgangsöffnung 12 kann eine zum Saugluftbeaufschlagen des Faserbands über das luftdurchlässige Riemchen 10 bedarfsgerecht gewählte Gestalt aufweisen.

Fig. 3 zeigt eine schematische Darstellung eines Streckwerks 20 umfassend eine in Fig. 1 gezeigte Streckwerkeinheit 1 jeweils in einem Faserverzugs- bzw. Faserverstreckungsbereich VZ, HZ.

Das Streckwerk 20 weist ein erstes Walzenpaar 2, 3 auf, welches durch die erste Oberwalze 2 und eine damit zusammenwirkende erste Unterwalze 3 ausgebildet wird. Die erste Oberwalze 2 und die erste Unterwalze 3 sind derart angeordnet, dass zwischen ihnen eine Klemmlinie zum Klemmen des zwischen der ersten Oberwalze 2 und der ersten Unterwalze 3 hindurchgeführten Faserbandes ausgebildet wird. Das erste Walzenpaar 2, 3 rotiert während eines Betriebes des Streckwerkes 20 mit einer definierten ersten Rotationsgeschwindigkeit in eine das Faserband in Faserbandtransportrichtung R transportierenden Weise.

Des Weiteren ist ein zweites Walzenpaar 4, 5 vorgesehen, welches durch die zweite Oberwalze 4 und eine damit zusammenwirkende zweite Unterwalze 5 in einer zu dem ersten Walzenpaar 2, 3 äquivalenten Art ausgebildet ist. Das zweite Walzenpaar 4, 5 rotiert während des Betriebes des Streckwerkes 20 mit einer zu dem ersten Walzenpaar 2, 3 höheren Geschwindigkeit. Das zweite Walzenpaar 4, 5 bildet bei diesem Ausführungsbeispiel das Ausgangswalzenpaar des Streckwerkes 20. Durch die zueinander unterschiedliche Rotationsgeschwindigkeit des ersten 2, 3 und zweiten Walzenpaares 4, 5 erfolgt ein Verzug des von dem ersten Walzenpaar 2, 3 und dem zweiten Walzenpaar 4, 5 in klemmender Weise transportierten Faserbandes. Der zwischen den Klemmlinien des ersten 2, 3 und zweiten Walzenpaares 4, 5 ausgebildete Bereich bildet bei diesem Ausführungsbeispiel ein sogenanntes Hauptverzugsfeld HZ. Ein Antrieb des ersten 2, 3 und zweiten Walzenpaares 4, 5 kann in üblicher Weise, bspw. mittels eines Einzelantriebs der zugehörigen Ober- oder Unterwalze oder mittels eines gemeinsamen Antriebs, der mehrere oder eine gemeinsame Unterwalze von in Maschinenlängsrichtung angeordneten Streckwerken antreibt, erfolgen.

Das Streckwerk 20 weist ferner ein drittes Walzenpaar 14, 15 auf, welches in äquivalenter Weise zu dem ersten 2, 3 und zweiten Walzenpaar 4, 5 durch eine vierte Oberwalze 14 und eine damit zusammenwirkende vierte Unterwalze 15 ausgebildet ist. Das dritte Walzenpaar 14, 15 bildet bei diesem Ausführungsbeispiel für das Streckwerk 20 das Eingangswalzenpaar aus, über welchen das Faserband in das Streckwerk 20 eingeführt wird. Das dritte Walzenpaar 14, 15 rotiert während eines Betriebs des Streckwerkes 20 mit einer zu dem ersten Walzenpaar 2, 3 geringeren Geschwindigkeit. Dadurch wird zwischen dem ersten Walzenpaar 2, 3 und dem Eingangswalzenpaar 14, 15 ein weiterer Verstreckungsbereich, ein sogenanntes Vorverzugsfeld, ausgebildet, in welchem der Faserband eine erste Verstreckung erfährt, die geringer als die im Hauptverzugsfeld ist.

Sowohl im Vorverzugsfeld VZ als auch im Hauptverzugsfeld HZ ist nach diesem Ausführungsbeispiel jeweils ein Riemchenkäfig 8 mit einer Riemchenoberwalze 6 und einem den Riemchenkäfig 8 und die Riemchenoberwalze 6 gemeinsam umlaufenden luftdurchlässigen Riemchen 10 angeordnet. Der Riemchenkäfig 8 ist an eine nicht dargestellte Unterdruckquelle angeschlossen und weist einen zu einer Durchgangsöffnung 12 führenden Unterdruckkanal auf. Die Durchgangsöffnung 12 ist bei dem jeweiligen Riemchenkäfig 8 nahe des in Faserbandtransportrichtung R nachgeschalteten ersten 2, 3 bzw. zweiten Walzenpaares 4,5 dem zu transportierenden Faserband gegenüberliegend vorgesehen, um das Faserband über das luftdurchlässige Riemchen 10 mit Saugluft zu beaufschlagen. In vorteilhafter Weise kann die Durchgangsöffnung 12 an der dem nachgeschalteten ersten 2, 3 bzw. zweiten Walzenpaar 4, 5 gegenüberliegenden Kante des Riemchenkäfigs 8 ausgebildet sein, um die Saugluftbeaufschlagung des Faserbands über das luftdurchlässige Riemchen 10 möglichst nahe oder im Zwickelbereich des entsprechenden nachgeschalteten ersten 2, 3 bzw. zweiten Walzenpaares 4, 5 zu ermöglichen.

### Bezugszeichenliste

- 1: Streckwerkeinheit
- 2: erste Oberwalze
- 2R: Rotationsachse der ersten Oberwalze
- 3: erste Unterwalze
- 4: zweite Oberwalze
- 4R: Rotationsachse der zweiten Oberwalze
- 5: zweite Unterwalze
- 6: dritte Oberwalze
- 7: dritte Unterwalze
- 8: Riemchenkäfig
- 10: luftdurchlässiges Riemchen
- 12: Durchgangsöffnung
- 20: Streckwerk

- HS: herausführende Strömung
- OR: Rotationsrichtung Oberwalze
- R: Faserbandtransportrichtung
- S: Schleppströmung
- UR: Rotationsrichtung Unterwalze
- VZ: Vorverzugsfeld
- HZ: Hauptverzugsfeld

## Patentansprüche

1. Streckwerkeinheit (1) für ein Streckwerk (20) einer Spinnmaschine, wobei die Streckwerkeinheit (1) entlang einer Faserbandtransportrichtung (R) eine erste Oberwalze (2) und eine dazu beabstandete zweite Oberwalze (4) aufweist, die zum Verstrecken eines von der ersten (2) zu der zweiten Oberwalze (4) transportierten Faserbands im Zusammenwirken mit entsprechend zugeordneten Unterwalzen (3, 5) vorgesehen sind, wobei sich die jeweilige Rotationsachse der ersten (2) und zweiten Oberwalze (4) quer zu der Faserbandtransportrichtung (R) erstreckt,
wobei ein mit Unterdruck beaufschlagbarer Riemchenkäfig (8) zwischen der ersten Oberwalze (2) und der zweiten Oberwalze (4) zum umlaufenden Führen eines luftdurchlässigen Riemchens (10) gemeinsam um den Riemchenkäfig (8) und eine Riemchenoberwalze (2, 6) angeordnet ist, wobei die Riemchenoberwalze (2, 6) durch die erste Oberwalze (2) oder eine dem Riemchenkäfig (8) zugeordnete dritte Oberwalze (6) ausgebildet ist, welche hinsichtlich des zu transportierenden Faserbands auf derselben Seite wie die erste (2) und zweite Oberwalze (4) angeordnet ist, und wobei der Riemchenkäfig (8) wenigstens eine mit Unterdruck beaufschlagbare Durchgangsöffnung (12) zum Saugluftbeaufschlagen des zwischen der ersten (2) und zweiten Oberwalze (4) verlaufenden Faserbandes über das luftdurchlässige Riemchen (10) aufweist,
**dadurch gekennzeichnet, dass**
die Durchgangsöffnung (12) durch ein Mittel ausgebildet ist, welches zur mittelbaren Kopplung der Durchgangsöffnung (12) mit dem Riemchenkäfig (8) an diesem anbindbar und direkt mit Unterdruck beaufschlagbar ist.

2. Streckwerkeinheit (1) nach Anspruch 1, **dadurch gekennzeichnet, dass** die Durchgangsöffnung (12) entlang der Faserbandtransportrichtung (R) einen geringeren Abstand zu der zweiten Oberwalze (4) als zu der Riemchenoberwalze (2, 6) aufweist.

3. Streckwerkeinheit (1) nach Anspruch 1 oder 2, **dadurch gekennzeichnet, dass** die Durchgangsöffnung (12) an einem der zweiten Oberwalze (4) gegenüberliegenden Ende des Riemchenkäfigs ausgebildet ist.

4. Streckwerkeinheit (1) nach einem der vorhergehenden Ansprüche, **dadurch gekennzeichnet, dass** die Durchgangsöffnung (12) als ein sich quer zu der Faserbandtransportrichtung (R) erstreckendes Langloch ausgebildet ist.

5. Streckwerkeinheit (1) nach einem der vorhergehenden Ansprüche, **dadurch gekennzeichnet, dass** die Durchgangsöffnung (12) angeordnet ist, dem Faserband zwischen den gegenüberliegenden Randseiten des Faserbandes gegenüberzuliegen.

6. Streckwerkeinheit (1) nach einem der vorhergehenden Ansprüche, **dadurch gekennzeichnet, dass** die zweite Oberwalze (4) eine Ausgangsoberwalze für das die Streckwerkeinheit (1) umfassende Streckwerk (20) ausbildet.

## Claims

1. A drafting system unit (1) for a drafting system (20) of a spinning machine, the drafting system unit (1) having, in a fibre band transport direction (R), a first top roller (2) and a second top roller (4) spaced apart therefrom, which are provided for drafting a fibre band, transported from the first (2) to the second (4) top roller, in cooperation with accordingly assigned bottom rollers (3, 5), the respective axes of rotation of the first (2) and second (4) top roller extending transversely to the fibre band transport direction (R),
whereby an apron cage (8) to which negative pressure can be applied is arranged between the first top roller (2) and the second top roller (4) for guiding an air-permeable apron (10) in circulation jointly around the apron cage (8) and an apron top roller (2, 6), the apron top roller (2, 6) being formed by the first top roller (2) or by a third top roller (6) that is assigned to the apron cage (8) and arranged on the same side as the first (2) and second (4) top roller in relation to the fibre band being transported, and the apron cage (8) having at least one through-opening (12), to which negative pressure can be applied, for applying suction air to the fibre band running between the first (2) and second (4) top roller, through the air-permeable apron (10)
**characterized in that**
the through-opening (12) is formed by means which can be connected to the apron cage (8) for indirect coupling of the through-opening (12) to the apron cage (8) and can be directly subjected to negative pressure.

2. The drafting system unit (1) according to claim 1, **characterised in that,** in the fibre band transport direction (R), the through-opening (12) is at a smaller distance from the second top roller (4) than from the apron top roller (2, 6).

3. The drafting system unit (1) according to claim 1 or 2, **characterised in that** the through-opening (12) is formed at an opposite end of the apron cage to the second top roller (4).

4. The drafting system unit (1) according to any of the preceding claims, **characterised in that** the through-opening (12) is formed as a slot extending transversely to the fibre band transport direction (R).

5. The drafting system unit (1) according to any one of the preceding claims, **characterized in that** the through-opening (12) is arranged so to face the fibre band between the opposite edge sides of the fibre band.

6. The drafting system unit (1) according to any of the preceding claims, **characterised in that** the second top roller (4) forms an output top roller for the drafting system (20) comprising the drafting system unit (1).

## Revendications

1. Unité de dispositif d'étirage (1) pour un dispositif d'étirage (20) d'un métier à filer, sachant que l'unité de dispositif d'étirage (1) présente, le long d'un sens de transport de ruban de fibres (R), un premier rouleau supérieur (2) et un deuxième rouleau supérieur (4) espacé du premier, prévus pour étier un ruban de fibres transporté du premier (2) vers le deuxième rouleau supérieur (4) en interaction avec des rouleaux inférieurs (3, 5) agencés en conséquence, sachant que chaque axe de rotation des premier (2) et deuxième rouleau supérieur (4) s'étire à la transversale du sens de transport du ruban de fibres (R),
sachant qu'une cage à lanière (8) mise sous dépression est placée entre le premier rouleau supérieur (2) et le deuxième rouleau supérieur (4) pour le guidage de pourtour d'une lanière (10) perméable à l'air autour de la cage à lanière (8) et d'un rouleau supérieur à lanière (2, 6), sachant que le rouleau supérieur à lanière (2, 6) est formé par le premier rouleau supérieur (2) ou un troisième rouleau supérieur (6) affecté à la cage à lanière (8), lequel est placé, par rapport au ruban de fibres à transporter, du même côté que le premier (2) et le deuxième rouleau supérieur (4) et sachant que la cage à lanière (8) présente au moins une ouverture de passage (12) pouvant être soumise à une dépression pour l'application d'air d'aspiration sur le ruban de fibres entre le premier (2) et le deuxième rouleau supérieur (4) via la lanière perméable à l'air (10),
**caractérisé en ce que**
l'ouverture de passage (12) est formée par un moyen peut, pour l'accouplement indirect de l'ouverture de passage (12) avec la cage à lanière (8) y être reliée et directement soumise à une dépression.

2. Unité de dispositif d'étirage (1) selon la revendication 1, **caractérisée en ce que** l'ouverture de passage (12) présente, le long du sens de transport du ruban de fibres (R) une distance plus faible avec le deuxième rouleau supérieur (4) qu'avec le rouleau supérieur à lanière (2, 6).

3. Unité de dispositif d'étirage (1) selon la revendication 1 ou 2, **caractérisée en ce que** l'ouverture de passage (12) est formée sur une extrémité opposée au deuxième rouleau supérieur (4) de la cage à lanière.

4. Unité de dispositif d'étirage (1) selon une des revendications précédentes, **caractérisée en ce que** l'ouverture de passage (12) est formée en tant que trou oblong s'étirant à la transversale du sens de transport du ruban de fibres (R).

5. Unité de dispositif d'étirage (1) selon une des revendications précédentes, **caractérisée en ce que** l'ouverture de passage (12) est agencée pour être placée à l'opposé du ruban de fibres entre les bordures opposées du ruban de fibres.

6. Unité de dispositif d'étirage (1) selon une des revendications précédentes, **caractérisée en ce que** le deuxième rouleau supérieur (4) forme un rouleau supérieur de sortie pour le dispositif d'étirage (20) compris dans l'unité de dispositif d'étirage (1).
